# EUROPÄISCHE PATENTSCHRIFT

(11) **EP 0 247 230 B1**
(45) Veröffentlichungstag und Bekanntmachung des Hinweises auf die Patenterteilung: **11.04.1990**
(21) Anmeldenummer: 86114107.5
(22) Anmeldetag: 11.10.1986
(51) Int. Cl.: F01L 1/24

(54) **Tassenstössel**
Cup-shaped tappet
Poussoir en forme de tasse

(30) Priorität: 27.05.1986 DE 3617858
(43) Veröffentlichungstag der Anmeldung: 02.12.1987
(73) Patentinhaber: Firma Carl Freudenberg, 69469 Weinheim (DE)
(72) Erfinder: Laffter, Alfred, D-6941 Laudenbach (DE); Neuthard, Erich, D-6944 Hemsbach (DE); Schlag, Klaus, D-6943 Birkenau (DE); Schlüter, Helmut, Dr., D-6101 Reichelsheim (DE); Jansen, Heinz, D-6946 Gorxheimertal (DE)

(56) Entgegenhaltungen:
- EP-A- 0 156 260
- DE-A- 3 506 730
- GB-A- 2 093 940
- MOTORTECHNISCHE ZEITSCHRIFT, Band 41, Nr. 12, Dezember 1980, Seiten 539-542, Schwäbisch Gmünd, DE; K. DANIEL: "Hydraulischer Ventilspielausgleich - Aufbau, Funktion, Entwicklungsgrundlagen"

## Beschreibung

Die Erfindung betrifft einen Tassenstößel für den automatischen Ventilspielausgleich eines Verbrennungsmotors, umfassend ein Außengehäuse mit einem ersten Hohlraum, einen in dem ersten Hohlraum angeordneten Hohlkolben, mit einem zweiten Hohlraum, eine Durchtrittsöffnung zwischen dem ersten und dem zweiten Hohlraum und ein auf dem Hohlkolben angeordnetes Innengehäuse mit einem dritten Hohlraum, wobei der Hohlkolben und das Innengehäuse durch eine Druckfeder aufeinander abgestützt sind und gemeinsam einen Drosselspalt begrenzen, wobei zwischen dem zweiten und dem dritten Hohlraum ein in Richtung des dritten Hohlraumes durchlässiges Rückschlagventil angeordnet ist, wobei die durch die Durchtrittsöffnung, den Drosselspalt, das Außengehäuse, das Innengehäuse und den Hohlkolben gemeinsam umschlossene Kammer vollständig mit inkompressibler Flüssigkeit gefüllt ist, wobei die Kammer durchgehend durch eine flüssigkeitsundurchlässige Begrenzungswand nach außen abgeschlossen ist, wobei das Außengehäuse, der Hohlkolben und das Innengehäuse eine gemeinsame Achse haben und wobei die Begrenzungswand in wenigstens einem an den ersten Hohlraum angrenzenden, die Achse ringförmig umschließenden Teilbereich als elastisch nachgiebige Membran gestaltet ist, wobei die Membran auf der von der Kammer abgewandten Seite an einem kreisringförmig gestalteten Stützkäfig anliegt und der Stützkäfig federnd auf dem Außengehäuse abgestützt und an die Membran angepreßt ist.

Ein solcher Tassenstößel ist aus der EP-A 0 156 260 bekannt. Die damit erzielbare Gebrauchsdauer ist noch nicht befriedigend. Der Erfindung liegt die Aufgabe zugrunde einen solchen Tassenstößel derart weiter zu entwickeln, daß sich eine verbesserte Gebrauchsdauer ergibt.

Diese Aufgabe wird erfindungsgemäß mit den kennzeichnenden Merkmalen von Anspruch 1 gelöst.

Auf vorteilhafte Ausgestaltungen nehmen die Unteransprüche bezug.

Bei dem erfindungsgemäßen Tassenstößel besteht die Begrenzungswand in dem elastisch nachgiebigen Teilbereich aus einer Rollmembran, die auf der von der Kammer abgewandten Seite an einem kreisringförmig gestalteten Stützkäfig anliegt, wobei der Stützkäfig federnd auf dem Außengehäuse abgestützt und an die Rollmembran angepreßt ist. In funktioneller Hinsicht ist es dadurch entbehrlich, daß die Rollmembran elastische Eigenschaften aufweist. Sie kann dementsprechend so gestaltet sein, daß sich eine besonders geringe werkstoffspezifische Belastung während der bestimmungsgemäßen Verwendung ergibt. Die Gebrauchsdauer des erfindungsgemäßen Tassenstößels erfährt dadurch eine wesentliche Verbesserung.

Der Stützkäfig ist auf gleichmäßig auf dem Umfang verteilten, auf dem Außengehäuse abgestützten Tragfedern gelagert. Hierdurch ist ein besonders schnelles Auffüllen des dritten Hohlraumes aus dem zweiten Hohlraum über das zwischengeschaltete Rücklaufventil gewährleistet, was beim Einschalten des Verbrennungsmotors eine sofort richtige Betätigung auch derjenigen Ventile gewährleistet, die während des vorausgegangenen Motorstillstandes der Einwirkung eines Nockens ausgesetzt waren.

Der Stützkäfig kann von U-förmigem Profil sein, wobei die Schenkel des Profils in die Zwischenzone zwischen den Tragfedern und der Rollmembran, zumindest teilweise hineinragen. Die Gefahr einer Beschädigung der Rollmembran durch die Tragfedern ist hierdurch entscheidend vermindert.

Die Tragfedern sind zweckmäßig als Wendelfedem ausgsbildet und parallel zur Bewegungsrichtung des Innengehäuses angeordnet. Bei einfachem Aufbau des Tassenstößels wird hierdurch eine besonders lange Gebrauchsdauer bei guter Funktionssicherheit gewährleistet.

Die Ringmembran kann in den an dem Innengehäuse und an dem Außengehäuse anliegenden Bereichen durch Versteifungsringe aus metallischem Werkstoff verstärkt sein. Ihre Montage und damit die Erzeugung der funktionsfähigen Einheit gestaltet sich bei einer solchen Ausbildung besonders einfach.

Der Gegenstand der vorliegenden Erfindung wird nachfolgend anhand der in der Anlage beigefügten Zeichnung weiter erläutert.

Der gezeigte Tassenstößel dient dem automatischen Ventilspielausgleich zwischen dem Ein- bzw. dem Auslaßventil eines Verbrennungsmotors und der für die Ventilbetätigung vorgesehenen Nockenwelle. Der Tassenstößel ist demgemäß zwischen dem oberen Ende des jeweiligen Ventils der Nockenwelle angeordnet, wobei sich eine gegenseitige Deckung zwischen seiner Achse und der Kraftwirkungsrichtung als zweckmäßig erwiesen hat.

Der Tassenstößel umfaßt das Außengehäuse 1 mit dem ersten Hohlraum 2, einen in dem ersten Hohlraum angeordneten Hohlkolben 3 mit dem zweiten Hohlraum 4, eins Durchtrittsöffnung 5 zwischen dem ersten und dem zweiten Hohlraum, ein auf dem Hohlkolben 3 angeordnetes Innengehäuse 6 mit einem dritten Hohlraum 7, wobei der Hohlkolben 3 und das Innengehäuse 6 durch eine Druckfeder 8 aufeinander abgestützt sind und gemeinsam einen ringförmigen Drosselspalt 9 begrenzen, wobei zwischen dem zweiten und dem dritten Hohlraum 4, 7 ein in Richtung des dritten Hohlraumes 7 durchlässiges Rückschlagventil 10 angeordnet ist und wobei die durch die Durchtrittsöffnung 5, den Drosselspalt 9, das Außengehäuse 1, das Innengehäuse 6 und den Hohlkolben 3 gemeinsam umschlossene Kammer vollständig mit inkompressibler Flüssigkeit gefüllt ist. Die Kammer ist durchgehend durch eine flüssigkeitsundurchlässige Begrenzungswand nach außen abgeschlossen, wobei die Begrenzungswand im Ringspalt zwischen der Außenseite des Innengehäuses 6 und der Innenseite des Außengehäuses 1 durch einen nachgiebigen Federbalg gebildet wird. Der Federbalg hat die Gestalt einer kreisringförmig ausgebildeten Rollmembran aus gewebearmiertem Gummi, welche im Bereich des Innen- und des Aussenumfanges mit Metallringen 12, 13 versehen und durch dieselben dichtend einerseits an dem Innengehäuse 6 und andererseits an dem Außengehäuse 1 festgelegt ist. Die Rollmembran 11 ist in der Zwischenzone zwischen beiden Metallringen 12, 13 auf einem unterseits anliegenden, kreisringförmig gestalteten Stützkäfig von U-förmig nach unten geöffnetem Profil gelagert in welchen drei gleichmäßig auf den Umfang verteilte Tragfedern 14 eingreifen. Die Tragfedern sind unterseits auf dem Stützring 15 gelagert, welcher durch den Sprengring 16 axial unverrückbar in dem Außengehäuse 1 gehaltert ist. Durch gegenseitige Anpassung des Außendurchmessers des Stützringes 15 an den Innendurchmessers des Gehäuses 1 ist eine präzise gegenseitige Zuordnung in radialer Richtung gewährleistet. Der Stützring 15 vermag dadurch dem Stützkäfig 17 und damit zugleich der Rollmembran 11 eine gute Führung bei axialen Verlagerungen zu verleihen.

### Zur Funktion ist folgendes auszuführen:

Bei dem gezeigten Tassenstößel ist die durch den ersten Hohlraum 2, durch die Durchtrittsöffnung 5, durch den zweiten Hohlraum 4, durch den dritten Hohlraum 7 und durch den Drosselspalt 9 umschlossene Kammer vollständig mit inkompressibler Flüssigkeit gefüllt. Die Federelastizität der Druckfeder 8 ist kleiner als diejenige der Schließfeder des zugehörigen Ventiles und in bezug auf die in der Kammer enthaltene Flüssigkeit von gleicher Wirkungsrichtung wie die Tragfedern 14. Bei nichtbetätigtem Ventil erreicht daher der dritte Hohlraum 7 sein maximales Füllvolumen, während das Außengehäuse 1 mit geringer Kraft an der Unterseite der Nockenwelle anliegt und das Innengehäuse 6 mit einer gleich großen Kraft am oberen Ende des zugehörigen Ventils. Dieses ist durch die Wirkung der Schließfeder fest verschlossen.

Gelangt bei weiterer Umdrehung der Nocken der Nockenwelle in Eingriff mit der Oberseite des Gehäuses 1, dann baut sich im Inneren des dritten Hohlraumes 7 ein Druck auf, was dazu führt, daß Leckflüssigkeit den Drosselspalt 7 in Richtung des ersten Hohlraumes 2 passiert und in denselben eingespeichert wird. Durch die kurze Zeitspanne der Krafteinwirkung des Nockens unter normalen Betriebsbedingungen führt dieser Fiüssigkeitsverlust indessen nicht zu einer nennenswerten Verminderung des in dem dritten Hohlraum 7 enthaltenen Flüssigkeitsvolumens, wodurch die ursprünglich vorhandene Abstützlänge zwischen dem oberen Ende des zugehörigen Ventils und der Nockenwelle im wesentlichen unverändert beibehalten wird. Die Verlagerung des Ventils ist dementsprechend und stimmt weitgehend mit der Exzentrizität des Nockens überein, wobei die Kraft der Schließfeder ohne weitere Bedeutung ist.

Bei weiterer Verdrehung der Nockenwelle gelangt der Nocken außer Eingriff, was dazu führt, daß das Ventil einschließlich des Tassenstößels durch die Kraft der Schließfeder zurück in die ursprüngliche Lage bewegt wird. Der Weg des Ventils ist dabei durch das Anschlagen an seinem Ventilsitz begrenzt, so daß sich zunächst ein gewisses Spiel zwischen der Nockenwelle und dem oberen Ende des Ventils ergibt. Die Kraft der Druckfeder 8 kommt jetzt wiederum zum Tragen und bewirkt eine Auseinanderbewegung zwischen dem Innengehäuse 6 und dem Hohlkolben 3 in axialer Richtung. Dabei strömt das während des Arbeitstaktes aus dem dritten Hohlraum 7 über den Drosselspalt 9 in den ersten Hohlraum 2 verdrängte Flüssigkeitsvolumen über die Durchtrittsöffnung 5, den zweiten Hohlraum 4 und das Rückschlagventil 10 zurück in den dritten Hohlraum 7, wodurch der ursprünglich vorhandene Betriebszustand wiederum erreicht ist. Der Vorgang wird durch die Tragfedern 14 zusätzlich beschleunigt.

Gelangt der Motor zum Stillstand, während einer der vorhandenen Nocken im Eingriff steht, dann führt das zu einer allmählichen, entsprechenden Entleerung des dritten Hohlraumes 7 über dem Drosselspalt 9 in den ersten Hohlraum 2. Ergibt sich durch das anschließende Anlassen des Verbrennungsmotors eine Vergrößerung des Abstandes zwischen dem oberen Ende des Ventils und der Nockenwelle, dann hat das durch die Wirkung der Druckfeder 8 eine sofortige Auseinanderbewegung zwischen dem Innengehäuse 6 und dem Hohlkolben 3 in axialer Richtung zur Folge und die gleichzeitige Auffüllung des dritten Hohlraumes 7. Durch die Wirkung der Tragfedern 14 sind Kavitationserscheinungen auch bei schneller Drehung der Nockenwelle ausgeschlossen und es wird eine sofortige Funktionsbereitschaft des Tassenstößels erzielt. Bereits das erste nachfolgende Ineingriffgelangen des Nockens mit der Oberseite des Gehäuses führt daher zu einer richtigen Ventilbetätigung. Klappergeräusche und eventuelle Schäden am Motor werden daher sicher vermieden.

## Patentansprüche

1. Tassenstößel für den automatischen Ventilspielausgleich eines Verbrennungsmotors, umfassend ein Außengehäuse (1) mit einem ersten Hohlraum (2), einen in dem ersten Hohlraum (2) angeordneten Hohlkolben (3) mit einem zweiten Hohlraum (4) eine Durchtrittsöffnung (5) zwischen dem ersten (2) und dem zweiten Hohlraum (4), ein auf dem Hohlkolben (3) angeordnetes Innengehäuse (6) mit einem dritten Hohlraum (7), wobei der Hohlkolben (3) und das Innengehäuse (6) durch eine Druckfeder (8) aufeinander abgestützt sind und gemeinsam einen Drosselspalt (9) begrenzen, wobei zwischen dem zweiten (4) und dem dritten Hohlraum (7) ein in Richtung des dritten Hohlraumes (7) durchlässiges Rückschlagventil (8) angeordnet ist, wobei die durch die Durchtrittsöffnung (5), den Drosselspalt (9) das Außengehäuse (1), das Innengehäuse (6) und den Hohlkolben (3) gemeinsam umschlossene Kammer vollständig mit inkompressibler Flüssigkeit gefüllt ist, wobei die Kammer durchgehend durch eine flüssigkeitsundurchlässige Begrenzungswand nach außen abgeschlossen ist, wobei das Außengehäuse, der Hohlkolben und das Innengehäuse eine gemeinsame Achse haben und wobei die Begrenzungswand in wenigstens einem an den ersten Hohlraum (2) angrenzenden, die Achse ringförmig umschließenden Teilbereich als elastisch nachgiebige Membran gestaltet ist, wobei die Membran auf der von der Kammer abgewandten Seite an einem kreisringförmig gestalteten Stützkäfig anliegt und der Stützkäfig federnd auf dem Außengehäuse (1) abgestützt und an die Membran angepreßt ist, dadurch gekennzeichnet, daß die Membran als Rollmembran (11) gestaltet und daß der Stützkäfig (17) auf gleichmäßig auf dem Umfang verteilten Tragfedern (14) gelagert ist.

2. Tassenstößel nach Anspruch 1, dadurch gekennzeichnet, daß der Stützkäfig (17) von U-förmigem Profil ist und daß die Schenkel des Profils in die Zwischenzone zwischen den Tragfedern (14) und der Rollmembran (11) zumindest teilweise hineinragen.

3. Tassenstößel nach Anspruch 1 und 2, dadurch gekennzeichnet, daß die Tragfedern (14) als Wendelfedern ausgebildet und parallel zur Bewegungsrichtung des Innengehäuses (6) angeordnet sind.

4. Tassenstößel nach Anspruch 1-3, dadurch gekennzeichnet, daß der Stützkäfig (17) aus Kunststoff besteht.

5. Tassenstößel nach Anspruch 4, dadurch gekennzeichnet, daß der Kunststoff durch Verstärkungselemente verstärkt ist.

6. Tassenstößel nach Anspruch 5, dadurch gekennzeichnet, daß die Rollmembran (11) in den an den Tassenstößel anliegenden Bereichen durch Versteifungsringe (12, 13) aus metallischem Werkstoff oder Kunststoff verstärkt ist.

## Claims

1. A bucket tappet for the automatic valve play compensation of an internal combustion engine, comprising an external housing (1) having a first cavity (2), a hollow piston (3) arranged in the first cavity (2) and having a second cavity (4), a passage opening (5) between the first (2) and the second cavity (4), an internal housing (6) arranged on the hollow piston (3) and having a third cavity (7), the hollow piston (3) and the internal housing (6) being supported on one another by a compression spring (8) and together delimiting a choke gap (9), a nonreturn valve (8) permitting flow in the direction of the third cavity (7) being arranged between the second (4) and the third cavity (7), the chamber surrounded jointly by the passage opening (5), the choke gap (9), the external housing (1), the internal housing (6) and the hollow piston (3) being completely filled with incompressible fluid, the chamber being sealed off from the outside throughout by a fluid-impermeable boundary wall, the external housing, the hollow piston and the internal housing having a common axis and the boundary wall being designed, in at least one part region adjoining the first cavity (2) and surrounding the axis in the form of a ring, as a resiliently flexible diaphragm, the diaphragm resting, on the side facing away from the chamber, against a supporting cage in the form of a circular ring and the supporting cage being resiliently supported on the external housing (1) and pressed against the diaphragm, characterised in that the diaphragm is designed as a rolling diaphragm (11) and in that the supporting cage (17) is mounted on supporting springs (14) distributed uniformly on the periphery.

2. A bucket tappet according to claim 1, characterised in that the supporting cage (17) has a U-shaped profile and in that the limbs of the profile protrude at least partially into the intermediate zone between the supporting springs (14) and the rolling diaphragm (11).

3. A bucket tappet according to either of claims 1 and 2, characterised in that the supporting springs (14) are designed as helical springs and are arranged parallel to the direction of movement of the internal housing (6).

4. A bucket tappet according to any of claims 1-3, characterised in that the supporting cage (17) is composed of plastic.

5. A bucket tappet according to claim 4, characterised in that the plastic is reinforced by reinforcing elements.

6. A bucket tappet according to claim 5, characterised in that the rolling diaphragm (11) is reinforced in the regions resting against the bucket tappet by reinforcing rings (12, 13) of metallic material or plastic.

## Revendications

1. Taquet à boisseau pour la compensation automatique du jeu des soupapes d'un moteur à combus- fion interne comprenant un corps extérieur (1) avec une première cavité (2), un piston creux (3) disposé dans la première cavité (2) avec une deuxième cavité (4), un orifice de passage (5) entre la première cavité (2) et la deuxième cavité (4), un corps intérieur (6) disposé sur le piston creux (3) avec une troisième cavité (7), tandis que le piston creux (3) et le corps intérieur (6) prennent appui l'un sur l'autre par l'intermédiaire d'un ressort à pression (8) et délimitent ensemble un jeu de réglage (9) tandis qu'une soupape anti-retour (10) permettant le passage en direction de la troisième cavité (7) est disposée entre la deuxième cavité (4) et la troisième cavité (7), tandis que la chambre entourée par l'orifice de passage (5), le jeu de réglage (9), le corps extérieur (1), le corps intérieur (6) et le piston creux (3) est complètement remplie d'un liquide incompressible, tandis que la chambre est complètement fermée vers l'extérieur par une paroi imperméable aux liquides, tandis que le corps extérieur, le piston creux et le corps intérieur ont un axe commun et tandis que la paroi est constituée, au moins dans une zone partielle avoisinant la première cavité (2) et entourant l'axe en forme d'anneau, par une membrane élastiquement flexible, tandis que la membrane prend appui sur le côté opposé à la chambre sur une cage de support de forme annulaire et que la cage de support prend appui élastiquement sur le corps extérieur (1) et est pressée contre la membrane, caractérisé en ce que la membrane se présente sous forme d'une membrane roulante (11) et que la cage de support (17) prend appui sur des ressorts de support (14) répartis uniformément à la périphérie.

2. Taquet à boisseau selon la revendication 1, caractérisé en ce que la cage de support (17) a un profil en "U" et que les branches du profil pénètrent, au moins partiellement, dans la zone intermédiaire entre les ressorts de support (14) et la membrane roulante (11).

3. Taquet à boisseau selon les revendications 1 et 2, caractérisé en ce que les ressorts de support (14) sont constitués par des ressorts hélicoïdaux et sont disposés parallèlement à la direction de déplacement du corps intérieur (6).

4. Taquet à boisseau selon les revendications 1 à 3, caractérisé en ce que la cage de support (17) est réalisée en matière plastique.

5. Taquet à boisseau selon la revendication 4, caractérisé en ce que la matière plastique est renforcée par des éléments de renfort.

6. Taquet à boisseau selon la revendication 5, caractérisé en ce que la membrane roulante (11) est renforcée dans les zones avoisinant le taquet à boisseau par des bagues de renfort (12, 13) en matériau métallique ou en matière plastique.
